# EUROPÄISCHE PATENTSCHRIFT

(11) **EP 2 080 845 B1**
(45) Veröffentlichungstag und Bekanntmachung des Hinweises auf die Patenterteilung: **23.02.2011**
(21) Anmeldenummer: 09000773.3
(22) Anmeldetag: 21.01.2009
(51) Int. Cl.: E04B 5/12, E04C 2/12, E04C 3/29

(54) **Holzfertigbauelement**
Prefabricated wood element
Elément préfabriqué en bois

(30) Priorität: 21.01.2008 DE 202008000895 U
(43) Veröffentlichungstag der Anmeldung: 22.07.2009
(73) Patentinhaber: Kazenwadel, Dieter, 78713 Schramberg (DE)
(72) Erfinder: Kazenwadel, Dieter, 78713 Schramberg (DE)
(74) Vertreter: Klocke, Peter

(56) Entgegenhaltungen:
- EP-A- 1 734 200
- CH-A5- 687 398
- DE-U1- 20 011 080
- DE-U1- 20 119 280
- FR-A- 2 789 102
- FR-A- 2 848 232

## Beschreibung

Die Erfindung betrifft ein Holzfertigbauelement für Gebäude, mit einer Vielzahl von hochkant nebeneinander angeordneten, miteinander verbunden Massivholzbalken. Das Holzfertigbauelement kann als Deckenelement oder als Wandelement beim Bau von Gebäuden eingesetzt werden.

CH 687398 A5 offenbart ein Holzfertigbauelement nach dem Oberbegriff des Anspruchs 1.

Holzdecken werden, wenn sie nicht aus Beton gegossen oder.als Betonfertigkeit eingebaut sind, als Holzbalkendecke oder Brettstapel- bzw. Brettschichtdecke aus Holz ausgeführt. Bei der Brettstapel- bzw. Brettschichtholzdecke werden einzelne Bretter aneinander genadelt, geklammert oder geleimt Die Breite und Höhe der Bretter werden durch die Länge der Bretter und die Traglast der Decke vorgegeben. Die genannten Decken werden aus industriell vorgefertigten Deckenelementen zusammengesetzt, wobei die Stärke der Bretter je nach Hersteller variiert.

Solche Decken sind zwar einfach und kostengünstig herstell- und einbaubar, weisen jedoch einen schlechten Schallschutz auf. Die mangelnde Schalldämmung, insbesondere Im Hinblick auf den Normtrittschallpegel, stellen schon seit langem ein ernsthaftes Hindernis für den vermehrten Einsatz in mehrgeschossigen Gebäuden dar. Zur Erreichung des Normtrittschallpegels sind aufwändige Dämmmaßnahmen notwendig, die zusätzliche Kosten verursachen.

Der Erfindung liegt die Aufgabe zugrunde, ein Holzfertigbauelement mit hohem Schallschutz vorzuschlagen, das auch für eine Gebäudedecke ohne zusätzliche Trittschalldämmung verwendet werden kann.

Diese Aufgabe wird erfindungsgemäß durch ein Holzfertigbauelement mit den Merkmalen des Anspruchs 1 gelöst Weitere vorteilhafte Ausgestaltungen sind den Unteransprüchen zu entnehmen.

Nach Anspruch 1 sind bei dem erfindungsgemäßen Holzfertigbauelement zwischen den Massivholzbalken Holzfaserdämmplatten angeordnet. Unter Holzfaserdämmplatten werden in diesem Zusammenhang auch Holzfaserdämmmatten verstanden. Das Holzfertigbauelement ist bei hoher Tragfähigkeit und Schalldämmung ausschließlich aus Holz unter Vermeidung artfremder Werkstoffe gefertigt. Es zeichnet sich durch die lageweise Anordnung von Massivhotzbalken aus Konstruktionsvollholz und/oder getrocknetem Bauholz sowie druckfesten schallabsorbierenden Holzfaserdämmplatten im Wechsel aus, wobei die Schichten miteinander durch geeignete Maßnahmen, die den statischen Erfordermissen genügen, miteinander verbunden sind. Zur Erhöhung der Tragfähigkeit und um eine sichere statische Verbindung zwischen dem Konstruktionsvollholz und der Dämmplatte herzustellen, wird die mechanische Verbindung nach statischen Berechnungen ausgeführt.

Das Holzfertigbauelement weist eine typische Länge von 1 bis 18 m auf und ist vorzugsweise 2 bis 13 m lang. Seine Stärke beträgt zwischen 80 und 300 mm, vorzugsweise 10 bis 240 mm. Die mechanische Verbindung der Massivholzbalken und der Holzfaserdämmplatten erfolgt nach Anspruch 1 über geeignete stabförmige Schrauben, die bauaufsichtig zugelassen sind und die den auftretenden Scher-, Zug- und Druckkräften dauerhaft widerstehen und diese zuverlässig übertragen können.

Es ist bekannt, dass Massivholz eine starke Schallkopplung zulässt und seine Eigendämpfung nur sehr gering ist, wobei die Masse des Massivholzes nur einen geringen Beitrag zur Schalldämpfung leistet. Durch den vielschichtigen Aufbau des erfindungsgemäßen Holzfertigbauelements aus Massivholzbalken und Holzfaserdämmplatten wird die Übertragung der eingebrachten Schallenergie gestört, was zu einer verminderten Schallausbreitung im Gebäude führt.

Die mit der Erfindung erzielten Vorteile bestehen insbesondere darin, dass der Schallschutz, insbesondere für Tritt- und Luftschall, und der Schallpegel von Geräuschen aus den Räumlichkeiten des Gebäudes stark verringert wird. Dabei kann dies bei geringer Holzfertigbauelementdicke erzielt werden. Ebenso wird das Schwingungsverhalten des Holzfertigbauelements durch den Schichtaufbau mit dem druckfesten Dämmstoff deutlich verbessert. Durch die Dämmstoffschichten verringert sich die Eigenlast des Holzfertigbauelements bei steigendem Schallschutz. Des weiteren optimiert sich die Lastverteilung, was insbesondere von Vorteil ist, wenn das Holzfertigbauelement als Deckenelement verwendet wird. Außerdem wird durch die Holzfaserdämmplatten das Quell- und Schwindverhalten des Holzfertigbauelements weitgehend ausgeglichen.

Zur Minimierung der Schallübertragung und Schalleinkopplung stehen in einer Ausführungsform der Erfindung die Holzfaserdämmplatten zumindest auf einer Flachseite des Deckenelements über die Massivholzbalken vor. Dies ist insbesondere dann von Vorteil, wenn das Holzfertigbauelement als Decke eingebaut wird und die Überstände der Holzfaserdämmplatte nach oben weisen und eine Auflage für einen Holzboden bilden. Eine weitere Minderung der noch möglichen Luftschallübertragung von dem Holzboden zu dem Massivholzbalken kann erreicht werden, wenn die Zwischenräume zwischen den Überständen mit einer Schüttung aus Dämmmaterial ausgefüllt werden. Die Zwischenräume können auch als Installationskanal für elektrische Kabel oder für Rohrleitungen verwendet werden.

Bei einer Variante des erfindungsgemäßen Holzfertigbauelementes stehen die Massivholzbalken zumindest auf einer Flachseite über die Holzfaserdämmplatten vor. Dies Ist besonders zweckmäßig bei der Verwendung des Holzfertigbauelements als Wandelement. Die so gebildeten Vertiefungen zwischen den Vorsprüngen der Massivholzbalken reduzieren zum einen den Wärmeübergang und die Schallübertragung zu den Holzfaserdämmplatten und können andererseits auch zum verdecken Verlegen von Kabeln, Rohren oder dergleichen genutzt werden. Bei der Verwendung eines solchen Holzfertigbauelements als Deckenelement ist die nach oben weisende Flachseite idealerweise eben ausgebildet, während die Flachseite mit den vorstehenden Massivholzbalken üblicherweise nach unten weist, so dass die Deckenverkleidung unter Verzicht auf ein Lattengerüst direkt an den Massivholzbalken befestigt werden kann.

Es ist selbstverständlich, dass der Verwendung des erfindungsgemäßen Holzfertigbauelements als Deckenelement mit mindestens einer ebenen Flachseite des Holzfertigbauelements die Höhe der Massivholzbalken und der Holzfaserdämmplatten unterschiedlich ist. Die Erfindung schließt auch Ausführungsformen ein, bei denen die Holzfaserdämmplatten auf beiden Flachseiten des Holzfertigbauelements über die Massivholzbalken vorstehen bzw. bei denen die Massivholzbalken auf beiden Flachseiten des Holzfertigbauelements die Holzfaserdämmplatten überragen.

Bei einer speziellen Ausführungsform sind einige der Massivholzbalken des Holzfertigbauelements senkrecht zur Längserstreckung versetzt zueinander angeordnet. Die über die übrigen Massivholzbalken vorstehenden Massivholzbalken können beim Einsatz des Holzfertigbauelements für eine Decke beispielsweise zum Auflagern von Zwischenwänden verwendet werden, so dass eine direkte Lastabtragung in die tragenden Massivholzbalken erfolgt. Außerdem bilden die erhabenen Massivholzbalken breite Kanäle zwischen sich aus, die als Lüftungskanäle für eine derartige Decke dienen oder mit Beton ausgefüllt werden können. Die vorstehenden Massivholzbalken bilden dabei ein Auflager für einen Estrich- oder Holzdielenboden mit zusätzliche Trittschalldämmung.

Die Massivhotzbalken sind mit einer Anzahl quer zur Längserstreckung der Massivholzbalken verlaufenden Schrauben aus Stahl miteinander verbunden. Die Schrauben durchdringen auch die Holzfaserdämmplatten und halten diese lagestabil zwischen den Massivholzbalken, wobei die Massivholzbalken die Holzfaserdämmplatten pressen. Die Schrauben haben einen typischen Durchmesser von 6 bis 18 mm, vorzugsweise 6,5 bis 14 mm und eine Schraubenlänge von 120 bis 1500 mm, vorzugsweise 160 bis 420 mm. Die verwendeten Schrauben zeichnen sich dadurch aus, dass sie eine statisch berechnete Verbindung zwischen dem aus Konstruktionsvollholz bestehenden Massivholzbalken und der Hofzfaserdämmplatte herstellen. Geeignete Schrauben mit Zulassung sind beispielsweise die 2-9.1-665 Heco Topix CC. An Stelle dieser Schrauben können auch gleichwertige andere Schrauben eingesetzt werden.

Vorzugsweise sind bei einer vorteilhaften Ausführungsform der Erfindung die Massivholzbalken kreuzweise in mindestens einer Reihe miteinander verschraubt, wobei zumindest jeweils eine der sich kreuzenden Schrauben in Richtung der Längserstreckung der Massivholzbalken geneigt ist Somit erfolgt die Verschraubung der Massivholzbalken nicht senkrecht, sondern schräg zur Holzfaserrichtung, die In Längsrichtung der Massivholzbalken verläuft Die Neigung der Schrauben beträgt dabei zwischen 30 und 70°, vorzugsweise 45°. Voraussetzung für die Erfüllung der statischen Anforderungen an das Holzfertigbauelement ist das große Verschiebungsmodul der Schrägverschraubung der Vollgewindeschrauben. Die Verschiebesteifigkeit der Schrägverschraubung ist um ein mehrfaches größer als bei einer Verschraubung rechtwinklig zur Holzfaserrichtung. In Abhängigkeit von den auftretenden Belastungen kann die Steifigkeit durch den seitlichen Abstand benachbarter Schraubenpaare sowie durch den Schraubendurchmesser und der Schraubenlänge gesteuert werden.

Vorteilhafterweise sind bei einer anderen bevorzugten Ausführungsform der Erfindung die Massivholzbalken abschnittsweise parallel in mindestens einer Reihe miteinander verschraubt, wobei die parallel angeordneten Schrauben jeweils abschnittsweise in entgegengesetzter Richtung der Längserstreckung der Massivholzbalken geneigt sind. Dies ist insbesondere bei geringen Lastbeaufschlagungen des Holzfertigbauelements sinnvoll. Dabei erstrecken sich die Schrauben vorzugsweise in den durch die Mitte der Massivholzbalken bestimmten beiden Abschnitten bzw. Hälften der Massivholzbalken, jeweils parallel zueinander mit entgegengesetzter Neigung, wobei die Schraubenspitzen der jeweils nächstliegenden Stirnseiten des Holzfertigbauelements vorzugsweise ferner liegen als die Schraubenköpfe. In den Abschnitten sind die Verschraubungen spiegelbildlich ausgeführt. Diese Art der abschnittsweisen geneigten Parallelverschraubung mit abschnittsweise in entgegengesetzt geneigten Schrauben nimmt die auftretenden Schub- und Druckkräfte In ähnlich Weise wie eine Kreuzverschraubung über die Länge der Massivholzbalken auf. Sowohl bei der durchgehenden Kreuzverschraubung wie auch bei der abschnittsweisen Parallelverschraubung kann der Grad der Neigung der Schrauben Ober die Länge der Massivholzbalken variieren.

In einer Ausführungsform der Erfindung sind die Schrauben in voneinander beabstandeten Reihen angeordnet. Mindestens eine der Reihen enthält idealerweise sich kreuzende Schraubenpaare, bei denen vorzugsweise beide Schrauben in Längsrichtung der Massivholzbalken geneigt sind. Die Neigungsrichtung der beiden Schrauben ist dabei jedoch unterschiedlich. Zweckmäßig erscheint es außerdem, zwei Reihen mit derart gegensinnig gegeneinander ausgerichteten Schraubenpaaren mit Abstand voneinander vorzusehen. Alternativ enthält mindestens eine der Reihen idealerweise abschnittsweise parallel zueinander angeordnete Schrauben, die in den Abschnitten eine gleiche Neigung in Längsrichtung der Massivholzbalken aufweisen, wobei die Schrauben von Abschnitt zu Abschnitt eine entgegengesetzte zueinander Neigungen aufweisen.

In einer bevorzugten Ausführungsform der Erfindung ist parallel zu der Reihe mit den geneigt angeordneten Schrauben eine Reihe mit parallel zueinander verlaufenden Schrauben angeordnet, die sich vorzugsweise senkrecht zur Längserstreckung der Massivholzbalken verstrecken. Besonders effektiv ist es, die Reihe mit den sich parallel erstreckenden Schrauben zwischen zwei Reihen sich kreuzender Schraubenpaare und/oder sich abschnittweise entgegengesetzt geneigter Schrauben anzuordnen.

Vorzugsweise sind sich die geneigt erstreckenden Schrauben des Holzfertigbauelements entsprechend einem Gitterwerk angeordnet. Die Schrauben des Gitterwerks können einen gleichen oder einen unterschiedlichen Abstand zueinander aufweisen. Dabei kreuzen sich in Abhängigkeit von dem Abstand, der Länge und dem Neigungsgrad der Schrauben sowie in Abhängigkeit von der Breite der Massivholzbalken und der Dicke der Holzfaserdämmplatten vortellhafterweise mehr als zwei benachbarte Schrauben mehr oder weniger. Eine derartige Verschraubung verbindet die Massivholzbalken entgegen Zug-, Druck- und Schubkräften äußerst stabil.

Vorteilhafterweise durchsetzen die Schrauben jeweils mehrere Massivholzbalken und die dazwischen liegenden Holzfaserdämmplatten, wobei die Schrauben unterschiedliche Längen aufweisen können. Als Ideal wird eine Ausführungsform angesehen, bei der die Schrauben jeweils mindestens drei Massivholzbalken und zwei Holzfaserdämmplatten durchsetzen.

Dies ermöglicht eine einfache Herstellung des erfindungsgemäßen Holzfertigbauelements. Dazu wird zuerst ein Paket, beispielsweise aus drei Massivholzbalken und zwei dazwischen angeordneten Holzfaserplatten gebildet, wobei die Massivholzbalken und die Holzfaserdämmplatten anschließend wie vorstehend beschrieben miteinander verschraubt werden. Bei der vorgenommenen Kreuzverschraubung mit der optionalen Parallelverschraubung erstrecken sich die Schrauben zwischen den beiden äußeren Massivholzbalken des Paketes. Anschließend wird jeweils eine Holzfaserdämmplatte mit darauffolgender Massivholzplatte oder ein Paket aus zwei Massivholzbalken und zwei Holzfaserdämmplatten an das verschraubte Paket angelegt und mit Schrauben gleicher Länge und Anordnung mit dem Paket verschraubt. Dabei durchdringen die Schrauben ebenfalls wieder drei Massivholzbalken sowie die dazwischen liegenden Holzfaserdämmplatten.

Falls erforderlich können mehrere der erfindungsgemäßen Holzfertigbauelemente zur Vergrößerung einer Wand- oder Deckenfläche nebeneinander angeordnet und beim Einbau der Holzfertigbauelemente längsseitig miteinander verbunden werden. Die Verbindung kann durch Kreuzverschraubung der stoßenden Massivholzbalken entlang ihren längskante erfolgen. Anstelle der Kreuzverschraubung kann auch eine Nut-Federverbindung mit ein oder mehreren einander zugeordneten Nuten und Federn vorgesehen sein, um die Holzfertigbauelemente formschlüssig miteinander zu verbinden. Dabei können die Federn lose ausgebildet oder an dem stoßenden Massivholzbalken angeformt sein. Es ist auch möglich, die stoßenden Längsseiten der Massivholzbalken mit spiegelbildlich angeordnetten, sich überlappenden Stufen auszuführen und die Stufen mittels Parallelverschraubung miteinander zu verbinden.

Nachfolgend wird die Erfindung anhand mehrerer in der Zeichnung dargestellten Ausführungsbeispiele näher erläutert. Weitere Merkmale der Erfindung ergeben sich aus der folgenden Beschreibung des Ausführungsbeispiels der Erfindung in Verbindung mit den Ansprüchen und der beigefügten Zeichnung. Die einzelnen Merkmale der Erfindung können dabei für sich allein oder zu mehreren bei unterschiedlichen Ausführungsformen der Erfindung verwirklicht sein. Die Zeichnung zeigt Ausführungsformen, bei denen das erfindungsgemäße Holzfertigbauelement horizontal als Deckenelement angeordnet ist. Es zeigen In schematischer Darstellung:
- Figur 1: ein Holzfertigbauelement mit Massivholzbalken und Holzfaser- dämmplatten gleicher Höhe; Dieses Holzfertigbauelement ist kein Teil der Erfindung.
- Figur 2: ein erstes Ausführungsbeispiel des erfindungsgemäßen Holzfertigbauelements mit Massivholzbalken und Holzfaser- dämmplatten unterschiedlicher Höhe bei dem die Holzfaser- dämmplatten einseitig über die Massivholzbalken vorstehen;
- Figur 3: ein zweites Ausführungsbeisplel des erfindungsgemäßen Holz- fertigbauelements mit Massivholzbalken und Holzfaser- dämmplatten unterschiedlicher Höhe, bei dem die Massiv- holzbalken einseitig über die Holzfaserdämmplatten vorste- hen;
- Figur 4: ein drittes Ausführungsbeispiel des erfindungsgemäßen Holzfertigbauelements, bei dem einzelne Massivholzbalken gegenüber den anderen Masslvholzbalken versetzt angeordnet sind;
- Figur 5: das Holzfertigbauelement aus Figur 1 in Draufsicht (Figur 5a) und in Seitenansicht (Figur 5b); und
- Figur 6: verschiedene Verbindungsmöglichkeiten (Figur 6a-6d) zum Verbinden der stoßenden Längsseiten benachbarter Holzfertigbauelemente gemäß Figur 1.

Das erfindungsgemäße Holzfertigbauelement ist für die Verwendung als Deckenelement oder Wandelement für ein Gebäude tragfähig ausgebildet. Die Figuren der Zeichnungen zeigen das Hölzfertigbauelement in horizontaler Lage, wie es als Deckenelement angeordnet ist.

Figur 1 zeigt ein Holzfertigbauelement 1, mit einer Anzahl von Massivholzbalken 2, zwischen denen jeweils eine Holzfaserdämmplatte 3 angeordnet ist. Dieses Holzfertigbauelement ist kein teil der Erfindung. Die Massivholzbalken 2 und die Holzfaserplatten 3 sind mittels einer Anzahl quer zur Längserstreckung der Massivholzbalken 3 verlaufenden Schrauben 4 miteinander verbunden. Die Massivholzbalken 2 und die Holzfaserdämmplatten 3 weisen eine einheitliche Länge, eine identische Höhe, jedoch unterschiedliche Breiten bzw. Stärken auf eine identische Höhe, jedoch unterschiedliche Breiten bzw. Stärken auf und sind so zueinander angeordnet, dass sich eine ebene obere Flachseite 5 als Bodenseite für einen darüber befindlichen Raum und eine ebene untere Flachseite 6 als Deckenseite für einen darunter befindlichen Raum ergibt. Das dargestellte Verhältnis der Breite der Massivholzbalken 2 und der Stärke der Holzfaserdämmplatten 3 ist beispielhaft und kann beliebig eingestellt werden.

Die in den Figuren 2, 3 dargestellten Ausführungsformen des erfindungsgemäßen Holzfertigbauelements 1 unterscheiden sich von dem Holzfertigbauelement in der Figur 1 dadurch, dass die Höhen der Massivholzbatken 2 und der Holzfaserdämmplatten 3 unterschiedlich sind. Bei dem in der Figur 2 abgebildeten Holzfertigbauelement 1 sind die Holzfaserdämmplatten 3 höher als die Massivholzbalken 2 ausgebildet und so zueinander angeordnet, dass sich ebenfalls eine ebene Deckenseite 6 ergibt. Bedingt durch die unterschiedliche Höhe stehen die Holzfaserdämmplatten 3 auf der Bodenseite 5 über die Massivholzbalken 2 vor. Die Überstände 7 der Holzfaserdämmplatten 3 dienen als Auflage für eine in der Zeichnung nicht dargestellte Bodenplatte aus Estrich oder Dielen. Die von den Überständen 7 seitlich begrenzten Zwischenräume 8 können als Installadonskanäle genutzt oder mit losem Dämmmaterial ausgefüllt werden.

Das in der Figur 3 gezeigte zweite Ausführungsbeisplel unterscheidet sich von dem ersten Ausführungsbeispiel aus Figur 2 dadurch, dass die Holzfaserdämmplatten 3 niedriger ausgebildet sind als die Massivholzbalken 2. Die Massivholzbalken 2 und die Holzfaserdämmplatten 3 bilden miteinander eine ebene obere Flachseite 5 als Bodenseite für das Deckerlelement. Somit überragen die Massivholzbalken 2 die Holzfaserdämmplatten 3 auf der gegenüberliegenden Oeckenseite 6. An den Vorsprüngen 9 der Massilvholzbalken 2 kann direkt eine in der Zeichnung nicht dargestellte Deckenverkleidung befestigt werden. Außerdem ergeben sich zwischen den Vorsprüngen 9 Kanäle 10, die zur Verlegung von Kabeln oder Rohren verwendet werden können.

Das in der Figur 4 dargestellte dritte Ausführungsbeispiel des erfindungsgemäßen Holzfertigbauelements 1 entspricht im wesentlichen dem in der Figur 1 abgebildeten Holzfertigbauelement. Dabei sind jedoch einige, durch mehrere Massivholzbalken 2 und Holzfaserdämmplatten 3 voneinander getrennte Massivholzbalken 2' gegenüber den übrigen Massivholzbalken 2 und den Holzfaserdämmplatten 3 nach oben versetzt angeordnet. Die Kanäle 10' zwischen den Vorsprüngen 9' der Massivholzbalken 2' bilden Raum für Belüftungskanäle des Deckenelements, sobald ein durchgehender Fußboden auf die Vorsprünge 9' aufgelegt ist. Auf die Massivholzbalken 2' können auch in der Zeichnung nicht dargestellte Zwischenwände aufgesetzt werden.

In den Figuren 5a und 5b sind die Verschraubungen der vier vorstehend beschriebenen Holzfertigbauelemente 1 dargestellt. Figur 5a zeigt eine Draufsicht auf die Flachseite 5, 6 des Holzfertigbauelements 1, die Figur 5b eine Seitenansicht einer Stirnseite 11 des Holzfertigbauelements 1. Wie in der Figur 5b zu erkennen ist, sind die Schrauben 4 in drei übereinander liegenden Reihen 12, 12', 12" angeordnet. Die Schrauben 4 durchsetzen jeweils mehrere Massivholzbalken 2 und die dazwischen liegenden Holzfasordämmplatten 3. Die Holzfertigbauelemente 1 sind in der oberen Reihe 12 und in der unteren Reihe 12" der Schrauben 4 kreuzweise und in der mittleren Reihe 12' der Schrauben 4 parallelweise verschraubt. Unter "kreuzweise" wird verstanden, dass die Schrauben 4 in den Reihen 12 und 12" sich in der Darstellung gemäß Figur 5a mehr oder weniger überkreuzen. Figur 5a ist eine mehr grenzwertige Darstellung, da ein überkreuzen nur im Bereich der Schraubenspitzen erfolgt. Grundsätzlich wird jedoch ein überkreuzen stärker sein, d.h. in der Figur 5a ergäbe sich in dieser Darstellung mehr ein "X" als ein wie hier gezeigtes "V". Als Schrauben 4 werden selbstbohrende Vollgewindeholzschrauben aus Stahl mit verschiedenen Gewindesteigungen verwendet.

Die Figuren 6a bis 6d zeigen verschiedene Möglichkeiten, um an den Längsseiten 13 aneinanderliegende Holzfertigbauelemente 1 entlang der Längsseiten 13 miteinander zu verbinden. Die Verbindung der Holzfertigbauelemente 1 erfolgt dabei abhängig von der Ausgestaltung der jeweils randseitig stoßenden Massivholzbalken 2. Figur 6a zeigt eine Kreuzverschraubung mit Schrauben 4', wobei die randseitigen Massivholzbalken 2 entsprechend den innenliegenden Massivholzbalken 2 ausgeführt sind. Figur 6b zeigt Holzfertigbauelemente 1 mit randseitigen Massivholzbalken 2, die mit komplementär ausgebildeten einander übergreifenden Stufen 14 versehen sind, wobei die Stufen 14 mittels Parallelverschraubung mit Schrauben 4', die senkrecht zur Oberfläche 5 des Holzbaufertigelements 1 verlaufen, miteinander verbunden sind. Die Parallel- und die Kreuzverschraubung erfolgt dabei jeweils entlang den Kanten 15 der Holzfertigbauelemente 1.

Die Figuren 6c, d zeigen Nut-Federverbindungen der Holzfertigbauelemente 1, so dass eine Verschraubung nicht zwingend notwendig ist. Bei dieser Nut-Federverbindung werden jeweils entlang den Längsseiten 13 Nuten 16 und Federn 17 vorgesehen, die nach dem Ansetzen der Holzfertigbauelemente 1 ineinander greifen. Bei der in der Figur 6c abgebildeten Möglichkeit wird eine lose Feder 17 verwendet, entsprechend sind an den stoßenden Massivholzbalken 2 jeweils Nuten 16 vorgesehen. Bei der in der Figur 6d dargestellten Variante ist die Feder 17 an einem Massivholzbalken 2 angeformt.

Bei bestimmten Anwendungsfällen können auch Holzfaserdämmplatten 3 erst nach mehreren Massivholzbalken 2 eingefügt sein. Auch ist es möglich, dass bei geringen Lastbeaufschlagungen die Schrauben 4 nicht kreuzweise sondern lediglich schräg geneigt zur Längserstreckung der Massivholzbalken 2 angeordnet sind. Dabei sind die Schrauben 4 ab der Mitte der Massivholzbalken 2 jeweils von den Stirnseiten 11 weg geneigt und erstrecken sich in den beiden Hälften der Massivholzbalken 2 jeweils parallel zueinander. Diese Art der abschnittsweisen geneigten Parallelverschraubung nimmt die in diesen Bereichen wirkenden Schub- und Druckkräfte In ähnlich guter Weise auf wie eine Kreuzverschraubung über die Länge der Massivholzbalken 2.

## Patentansprüche

1. Holzfertigbauelement (1) für Gebäude, mit einer Vielzahl von länglichen, liegend hochkant nebeneinander parallel zueinander angeordneten, Massivholzbalken (2), die über sich quer zu einer Längsrichtung der Massivholzbalken (2) in den Massivholzbalken (2) erstreckende Schrauben miteinander verbunden sind, **dadurch gekennzeichnet, dass** zwischen den Massivholzbalken (2, 2') längliche, in gleicher Weise wie die Massivholzbalken (2, 2') ausgerichtete Holzfaserdämmplatten (3) angeordnet sind, die mit Flachseiten an Flachseiten der Massivholzbalken (2, 2') anliegen, wobei die Massivholzbalken (2, 2') und die Holzfaserdämmplatten (3) mit einer Anzahl quer zu der Längserstreckung der Massivholzbalken (2, 2') und der Holzfaserdämmplaften (3) verlaufenden Schrauben (4) miteinander derart verbunden sind, dass die Schrauben (4) jeweils mehrere Massivholzbalken (2, 2') und die jeweils dazwischen liegende Holzfaserdämmplatte (3) durchsetzen, und
die Holzfaserdämmplatten (3) zumindest auf einer Flachseite (5, 6) des Holzfertigbauelements (1) über die Massivholzbalken (2, 2') vorstehen, oder
die Massivholzbalken (2, 2') zumindest auf einer Flachseite (5, 6) des Holzfertigbauelements (1) über die Holzfaserdämmplatten (3) vorstehen, oder
einige der Massivholzbalken (2, 2') des Holzfertigbauelements (1) senkrecht zur Längserstreckung versetzt zueinander angeordnet sind, so dass sie über die Holzfaserdämmplatten (3) und die anderen Massivholzbalken (2, 2') vorstehen.

2. Holzfertigbauelement nach Anspruch 1, **dadurch gekennzeichnet, dass** die Massivholzbalken (2, 2') kreuzweise in mindestens einer Reihe (12, 12', 12") miteinander verschraubt sind, wobei zumindest jeweils eine der sich kreuzenden Schrauben (4) in Richtung der Längserstreckung der Massivholzbalken (2, 2') geneigt ist.

3. Holzfertigbauelement nach Anspruch 1 oder 2, **dadurch gekennzeichnet, dass** die Massivholzbalken (2, 2') abschnittsweise parallel in mindestens einer Reihe (12, 12', 12") miteinander verschraubt sind, wobei die abschnittsweise parallel angeordneten Schrauben (4) jeweils abschnittsweise in entgegengesetzter Richtung der Längserstreckung der Massivholzbalken (2, 2') geneigt sind.

4. Holzfertigbauelement nach Anspruch 1, **dadurch gekennzeichnet, dass** die Schrauben in voneinander beabstandeten Reihen angeordnet sind.

5. Holzfertigbauelement nach einem der Ansprüche 2 bis 4, **dadurch gekennzeichnet, dass** parallel zu der Reihe (12, 12") mit den geneigt angeordneten Schrauben (4) eine Reihe (12') mit parallel zueinander verlaufenden Schrauben (4) angeordnet ist, die sich vorzugsweise senkrecht zur Längserstreckung der Massivholzbalken erstrecken.

6. Holzfertigbauelement nach einem der Ansprüche 2 bis 5, **dadurch gekennzeichnet, dass** die Schrauben (4) entsprechend einem Gitter angeordnet sind.

7. Holzfertigbauelement nach einem der vorangegangenen Ansprüche, **dadurch gekennzeichnet, dass** die Schraube (4) eine Vollgewindeholzschraube aus Stahl ist, die vorzugsweise verschiedene Gewindesteigungen aufweist.

8. Holzfertigbauelement nach einem der vorangegangenen Ansprüche, **dadurch gekennzeichnet, dass** die Schrauben (4) unterschiedliche Längen aufweisen.

9. Holzfertigbauelement nach Anspruch 1, **dadurch gekennzeichnet, dass** die Schrauben (4) jeweils drei Massivholzbalken (2, 2') und jeweils zwei dazwischen befindliche Holzfaserdämmplatten (3) durchsetzen.

## Claims

1. A prefabricated wood element (1) for buildings, comprising a plurality of elongated solid wood beams (2) which are arranged so as to lie edgeways, next to each other and parallel to one another and which are connected to each other by means of screws extending into said solid wood beam (2) transversely to a longitudinal direction of said solid wood beams (2), **characterized in that** elongated wood fibre insulation boards (3) which are oriented in the same way as said solid wood beams (2, 2') are arranged between said solid wood beams (2, 2') and their large faces are in contact with large faces of said solid wood beams (2, 2'), wherein said solid wood beams (2, 2') and said wood fibre insulation boards (3) are connected to each other by means of a number of screws (4) extending transversely to the longitudinal dimension of said solid wood beams (2, 2') and said wood fibre insulation boards (3) in such a manner that each of said screws (4) passes through several solid wood beams (2, 2') and the wood fibre insulation board (3) sandwiched between them in each case, and
said wood fibre insulation boards (3) project beyond said solid wood beams (2, 2') at least on one large face (5, 6) of said prefabricated wood element (1), or
said solid wood beams (2, 2') project beyond said wood fibre insulation boards (3) at least on one large face (5, 6) of said prefabricated wood element (1), or
some of the solid wood beams (2, 2') of said prefabricated wood element (1) are arranged so as to be offset to each other at right angles to the longitudinal dimension, so that they project beyond the wood fibre insulation boards (3) and the other solid wood beams (2, 2').

2. A prefabricated wood element according to claim 1, **characterized in that** the solid wood beams (2, 2') are cross-screwed to each other in at least one row (12, 12', 12"), wherein at least one of the intersecting screws (4) is inclined in the direction of the longitudinal dimension of said solid wood beams (2, 2') in each case.

3. A prefabricated wood element according to claim 1 or 2, **characterized in that** in sections the solid wood beams (2, 2') are screwed to each other by parallel screws in at least one row (12, 12', 12"), wherein the screws (4) which are arranged parallel in said sections are inclined in the direction opposite to the longitudinal dimension of said solid wood beams (2, 2') in said sections in each case.

4. A prefabricated wood element according to claim 1, **characterized in that** the screws are arranged in rows which are spaced apart from each other.

5. A prefabricated wood element according to any one of claims 2 to 4, **characterized in that** a row (12') with screws (4) extending parallel to each other and which preferably extend at right angles to the longitudinal dimension of the solid wood beams is arranged parallel to the row (12, 12") with the screws (4) which are arranged so as to be inclined.

6. A prefabricated wood element according to any one of claims 2 to 5, **characterized in that** the screws (4) are arranged in accordance with a grid.

7. A prefabricated wood element according to any one of the preceding claims, **characterized in that** the screw (4) is a fully threaded wood screw made of steel and preferably comprises different thread pitches.

8. A prefabricated wood element according to any one of the preceding claims, **characterized in that** the screws (4) have different lengths.

9. A prefabricated wood element according to claim 1, **characterized in that** each of the screws (4) passes through three solid wood beams (2, 2') and two wood fibre insulation boards (3) sandwiched between them.

## Revendications

1. Elément préfabriqué en bois (1) pour des bâtiments, avec une multiplicité de poutres en bois massif (2) oblongues, disposées parallèlement les unes aux autres, placées de chant, qui sont raccordées les unes aux autres par le biais de vis s'étendant dans les poutres en bois massif (2) transversalement à une direction longitudinale des poutres en bois massif (2), **caractérisé en ce que**, entre les poutres en bois massif (2, 2') sont disposées des plaques isolantes en fibres de bois (3) oblongues, orientées de la même façon que les poutres en bois massif (2, 2'), qui appuient avec des côtés plats contre des côtés plats des poutres en bois massif (2, 2'), les poutres en bois massif (2, 2') et les plaques isolantes en fibres de bois (3) étant raccordées entre elles par un certain nombre de vis (4) placées transversalement à l'extension longitudinale des poutres en bois massif (2, 2') et des plaques isolantes en fibres de bois (3) de sorte que les vis (4) traversent respectivement plusieurs poutres en bois massif (2, 2') et la plaque isolante en fibres de bois (3) respectivement située entre elles, et
les plaques isolantes en fibres de bois (3) dépassent des poutres en bois massif (2, 2') au moins sur un côté plat (5, 6) de l'élément préfabriqué en bois (1), ou
les poutres en bois massif (2, 2') dépassent des plaques isolantes en fibres de bois (3) au moins sur un côté plat (5, 6) de l'élément préfabriqué en bois (1), ou
certaines des poutres en bois massif (2, 2') de l'élément préfabriqué en bois (1) sont disposées de façon décalée entre elles perpendiculairement à l'extension longitudinale de sorte qu'elles dépassent des plaques isolantes en fibres de bois (3) et des autres poutres en bois massif (2, 2').

2. Elément préfabriqué en bois selon la revendication 1, **caractérisé en ce que** les poutres en bois massif (2, 2') sont vissées les unes aux autres en croix en au moins une rangée (12, 12', 12"), au moins respectivement une des vis (4) se croisant étant inclinée en direction de l'extension longitudinale des poutres en bois massif (2, 2').

3. Elément préfabriqué en bois selon la revendication 1 ou la revendication 2, **caractérisé en ce que** les poutres en bois massif (2, 2') sont vissées les unes aux autres partiellement de façon parallèle en au moins une rangée, les vis (4) disposées partiellement de façon parallèle étant inclinées respectivement partiellement en direction opposée à l'extension longitudinale des poutres en bois massif (2, 2').

4. Elément préfabriqué en bois selon la revendication 1, **caractérisé en ce que** les vis sont disposées en rangées distantes les unes des autres.

5. Elément préfabriqué en bois selon une des revendications 2 à 4, **caractérisé en ce que**, parallèlement à la rangée (12, 12") avec les vis (4) disposées de façon inclinée, il est disposé une rangée (12') avec des vis parallèles les unes aux autres qui s'étendent de préférence perpendiculairement à l'extension longitudinale des poutres en bois massif.

6. Dispositif selon une des revendications 2 à 5, **caractérisé en ce que** les vis (4) sont disposées selon une grille.

7. Dispositif selon une des revendications précédentes, **caractérisé en ce que** la vis (4) est une vis à bois à filet plein en acier qui présente de préférence différents pas de vis.

8. Dispositif selon une des revendications précédentes, **caractérisé en ce que** les vis (4) présentent différentes longueurs.

9. Elément préfabriqué en bois selon la revendication 1, **caractérisé en ce que** les vis (4) traversent respectivement trois poutres en bois massif (2, 2') et respectivement deux plaques isolantes en fibres de bois (3) situées entre elles.
